# EUROPÄISCHE PATENTSCHRIFT

(11) **EP 0 338 492 B1**
(45) Veröffentlichungstag und Bekanntmachung des Hinweises auf die Patenterteilung: **07.10.1992**
(21) Anmeldenummer: 89106891.8
(22) Anmeldetag: 18.04.1989
(51) Int. Cl.: B65F 1/12, B65F 1/00

(54) **Klappbehälter für getrenntes Sammeln unterschiedlicher Materialien**
Split-container for the segregated collection of different materials
Benne pour la collecte séparée de matériaux différents

(30) Priorität: 19.04.1988 DE 8805173 U
(43) Veröffentlichungstag der Anmeldung: 25.10.1989
(62) Teilanmeldung aus: 91116090.1
(73) Patentinhaber: Fritz Schäfer Gesellschaft mit beschränkter Haftung, D-57290 Neunkirchen (DE)
(72) Erfinder: Schäfer, Gerhard, D-5908 Neunkirchen-Salchendorf (DE)
(74) Vertreter: Müller, Gerd, Dipl.-Ing.

(56) Entgegenhaltungen:
- EP-A- 0 143 197
- EP-A- 0 166 072
- DE-A- 2 804 954

## Beschreibung

Die Erfindung betrifft einen Klappbehälter zum Sammeln bzw. zur Aufnahme und Entsorgung von Altmaterial, Müll oder dergleichen, bestehend aus längs einer gemeinsamen Verschlußebene unterteilten Behälterabschnitten, z. B. Halbschalen, die an ihrer Oberseite über parallel zur Verschlußebene gerichtete Gelenke auseinanderklappbar miteinander verbunden sind, wobei jeder Behälterabschnitt bzw. jede Halbschale versetzt zur Achse der Gelenke an der Oberseite Einhakelemente aufweist, mit denen kraftantreibbare Haken einer an einem Kranausleger oder dergleichen angeordneten Hängetraverse zum Anheben sowie zum Steuern des Öffnungs- und Schließvorgangs kuppelbar sind.

Klappbehälter dieser Art gehören bereits zum Stand der Technik, wie bspw. der EP-B-0 143 197 entnommen werden kann.

Bei diesen bekannten Klappbehältern grenzen die durch die Gelenke miteinander gekuppelten Behälterabschnitte bzw. Halbschalen in ihrer Schließstellung einen einzigen Raum ein, so daß dessen Abmessungen dem Gesamtvolumen des Klappbehälters entsprechen. Für das Sammeln unterschiedlicher Altmaterial- bzw. Müllarten, z. B. von Altpapier und Altglas, müssen daher immer getrennte Klappbehälter aufgestellt und entsorgt werden.

Ziel der Erfindung ist nunmehr, einen Klappbehälter der gattungsgemäßen Art anzugeben, der geeignet ist, ein getrenntes Sammeln und Aufbewahren unterschiedlicher Materialien zu ermöglichen, zugleich aber auch eine vereinfachte Entsorgung dieser verschiedenen Materialien zu gewährleisten.

Die Lösung dieser Aufgabe ist nach der Erfindung gekennzeichnet durch eine zwischen den Öffnungsseiten der einander benachbarten Behälterabschnitte bzw. Halbschalen des Klappbehälters angeordnete Schottwand, die in ihrer Schließlage an bzw. vor der Öffnungsseite eines Behälterabschnitts bzw. einer Halbschale verriegelbar sowie in mindestens einer Spreizstellung dieser Behälterabschnitte bzw. Halbschalen durch ein Stellglied aus der Verriegelungsstellung in eine Entriegelungsstellung überführbar ist.

Aufgrund dieser Ausgestaltung des Klappbehälters ist es möglich, durch den über die Hängetraverse bewirkten, kraftangetriebenen Öffnungsvorgang zunächst nur den Sammelraum eines Behälterabschnitts bzw. einer Halbschale zur Entleerung freizugeben und erst anschließend sowie an einer anderen Stelle die Schottwand vor der Öffnungsseite des anderen Behälterabschnitts bzw. der anderen Halbschale zu entriegeln und damit - zeitversetzt - auch den Sammelraum dieses Behälterabschnitts bzw. dieser Halbschale zur Entleerung freizugeben.

Besonders bewährt hat sich nach der Erfindung eine Ausgestaltung, bei der die Schottwand wenigstens an oder nahe ihrem unteren Ende in ihrer Schließlage an der Halbschale verriegelbar ist, während an ihrem oberen Ende das Stellglied angreift.

Lediglich durch Kraftangriff am Stellglied kann bei dieser Anordnung im aufgeklappten Zustand des Klappbehälters die Schottwand freigegeben werden, derart, daß sie schon allein unter der Wirkung ihres Eigengewichtes in eine vertikale Hängelage gelangt und damit die Öffnungsseite des zweiten Behälterabschnitts bzw. der zweiten Halbschale selbsttätig zur Entleerung freigelegt.

Als besonders zweckmäßig hat es sich herausgestellt, wenn erfindungsgemäß die Schottwand als Hub-Schwenkwand ausgebildet ist, die an ihrem unteren Ende Rastklauen aufweist, welche hinter ein Widerlager um unteren Ende der Halbschalen-Öffnungsseite einrückbar ist. Andererseits kann das obere Ende der Schottwand bzw. der Hub-Schwenkwand eine Gelenkachse tragen, die in einer Schiebeführung an einer der Halbschalen läuft und an der das Stellglied angreift.

In weiterer Ausgestaltung des Erfindungsgedankens kann das Stellglied im einfachsten Falle aus einer Zugmittelschlaufe bestehen, deren beiden Enden im Abstand vom Verbindungsgelenk an den beiden Behälterabschnitten bzw. Halbschalen des Klappbehälters verankert sind, derart, daß die Zugmittelschlaufe in der Schließlage des Klappbehälters entspannt ist, aber von einer vorgegebenen Öffnungslage der Behälterabschnitte bzw. Halbschalen an zwischen ihren Verankerungsstellen sowie der Gelenkachse der Schottwand bzw. der Hub-Schwenkwand gespannt wird. Lediglich durch die Bewegung der kraftantreibbaren Haken an der den Klappbehälter tragenden Hängetraverse kann daher die Hub-Schwenkwand entriegelt werden, so daß sie unter ihrem Eigengewicht ausschwenkt und damit auch die Öffnung des zweiten Behälterabschnitts bzw. der zweiten Halbschale zwecks Entleerung freilegt.

Da die Spreizstellung der beiden Behälterabschnitte bzw. Halbschalen des Klappbehälters jeweils von der Relativlage der kraftangetriebenen Haken an der sie führenden Hängetraverse abhängig ist, kann, bspw. in der Fahrerkabine eines Entsorgungsfahrzeuges, durch ein Apzeigeinstrument jeweils sichtbar gemacht werden, wann der jeweils zu entsorgende Klappbehälter diejenige Spreizstellung einnimmt, aus welcher heraus durch eine weitere Spreizbewegung auch die Schottwand bzw. Hub-Schwenkwand entriegelt und somit zur Öffnung freigegeben werden kann.

Nach der Erfindung besteht andererseits aber auch die Möglichkeit, als Stellglied für das Entriegeln der Schottwand bzw. Hub-Schwenkwand einen zusätzlichen Kraftantrieb, z. B. einen Druckmittelantrieb, vorzusehen, der an der Hängetraverse des Kranauslegers angeordnet und mit der Gelenkachse der Schottwand gekuppelt werden kann.

Darüberhinaus erweist es sich auch noch als erfindungswesentlich, daß die Rastklauen der Schottwand den Widerlagern zugewendete Anlaufschrägen aufweisen, über die beim Schließvorgang der Behälterabschnitte bzw. Halbschalen die Schottwand zwangsläufig anhebbar sowie mit den Rastklauen hinter die Widerlager einrückbar ist. Es wird hierdurch sichergestellt, daß beim Schließen des Klappbehälters nach jedem Entleerungsvorgang zwangsläufig auch die Schottwand in ihre verriegelte Ausgangslage gelangt.

In der Zeichnung ist der Gegenstand der Erfindung in einem Ausführungsbeispiel dargestellt. Dabei zeigen
- Figur 1: in Seitenansicht einen an einer Hängetraverse eines Kranauslegers angeordneten Klappbehälter in einer Spreiz- bzw. Öffnungsstellung zum Entleeren des linken Behälterabschnitts bzw. der linken Halbschale,
- Figur 2: eine der Fig. 1 entsprechende Seitenansicht, jedoch in einer Spreiz- bzw. Öffnungslage des Klappbehälters für das Entleeren des rechten Behälterabschnitts bzw. der rechten Halbschale,
- Figur 3: in größerem Maßstab und teilweise im Schnitt die funktionswesentlichen Elemente des Klappbehälters in ihrer der Spreizlage nach Fig. 1 entsprechenden Funktionsstellung,
- Figur 4: die Wirkstellung der funktionswesentlichen Elemente des Klappbehälters in dessen der Fig. 2 entsprechenden Spreizstellung und
- Figur 5: eine Ausschnittvergrößerung des in Fig. 3 mit V gekennzeichneten Bereiches am Klappbehälter und

Die Zeichnung zeigt einen Klappbehälter 1, wie er insbesondere zum Sammeln bzw. zur Aufnahme und Entsorgung von Altmaterial, Müll oder dergleichen benutzt werden kann. Er besteht aus zwei Behälterabschnitten bzw. Halbschalen 2a und 2b, die an ihrer Oberseite über Gelenke 3 so miteinander verbunden sind, daß sich die Randkanten ihrer einander zugewendeten Öffnungsseiten entweder auf einer vertikalen Mittelebene dicht gegeneinander legen lassen oder aber um die Gelenke 3 keilförmig voneinander weggespreizt werden können, wie das besonders deutlich den Fig. 1 und 2 der Zeichnung entnommen werden kann.

Jeder Behälterabschnitt bzw. jede Halbschale 2a und 2b des Klappbehälters 1 weist an seiner bzw. ihrer Oberseite seitwärts und in der Höhe versetzt zur Achse der Gelenke 3 ein Einhakelement 4a bzw. 4b auf, mit dem sich je ein kraftantreibbarer Haken 5a bzw. 5b wahlweise kuppeln oder entkuppeln läßt. Die kraftantreibbaren Haken 5a und 5b sind dabei an einer Hängetraverse 6 verschiebbar geführt, die wiederum von einem Kranausleger 7, bspw. an einem Entsorgungsfahrzeug getragen wird.

Wenn die kraftangetriebenen Haken 5a und 5b der Hängetraverse 6 mit den Einhakelementen 4a und 4b an beiden Behälterabschnitten bzw. Halbschalen 2a und 2b des Klappbehälters 1 gekuppelt sind, wie das die Fig. 3 und 4 der Zeichnung besonders deutlich zeigen, kann der Klappbehälter 1 einerseits über den Kranausleger 7 angehoben werden. Andererseits lassen sich dabei die Haken 5a und 5b durch den Kraftantrieb an der Hängetraverse 6 so relativ zueinander verschieben, daß die beiden Behälterabschnitte bzw. halbschalen 2a und 2b des Klappbehälters 1 um die Achsen der sie miteinander verbindenden Gelenke 3 zwangsläufig relativ zueinander winkelverlagert werden können. In der geschlossenen Grundstellung des Klappbehälters 1 liegen dabei die Öffnungsränder der beiden Behälterabschnitte bzw. Halbschalen 2a und 2b auf einer Vertikalebene dicht aneinander, so daß der Klappbehälter 1 in sich geschlossen ist. Zum Öffnen des Klappbehälters 1 können dessen Behälterabschnitte bzw. Halbschalen 2a und 2b aber auch um ihre Gelenke 3 keilförmig voneinander weg gespreizt werden, wobei eine erste Spreizlage in den Fig. 1 und 3 sowie eine zweite Spreizlage in den Fig. 2 und 4 der Zeichnung zu sehen ist.

Die Besonderheit des in der Zeichnung dargestellten Klappbehälters 1 liegt darin, daß zwischen den Öffnungsseiten der beiden Behälterabschnitte bzw. Halbschalen 2a und 2b eine zusätzliche Schottwand an bzw. vor der Öffnungsseite eines der Behälterabschnitte bzw. einer der Halbschalen 2a, 2b, beim gezeigten Ausführungsbeispiel nämlich an bzw. vor derjenigen des Behälterabschnitts bzw. der Halbschale 2b verriegeln läßt.

In ihrer Verriegelungsstellung nimmt dabei die Schottwand 8 wenigstens annähernd Parallellage zum Öffnungsrand des Behälterabschnitts bzw. der Halbschale 2b ein, wie dies deutlich den Fig. 1 und 2 der Zeichnung zu entnehmen ist.

Die Schottwand 8 ist als eine Hub-Schwenkwand ausgebildet, welche an ihrem unteren Ende Rastklauen 9 trägt, die sich jeweils hinter Widerlagern 16 am unteren Ende der Öffnungsseite des Behälterabschnitts bzw. der Halbschale 2b einriegeln lassen, wie das der Fig. 3 der Zeichnung zu entnehmen ist.

Das obere Ende der Schottwand 8 trägt eine Gelenkachse 10, die in Schiebeführungen 11 läuft, die am oberen Ende des Behälterabschnitts bzw. der Halbschale 2b angeordnet sind und sich etwa parallel zur Öffnungsebene desselben bzw. derselben erstreckt, wie das der Fig. 5 entnommen werden kann. Die Schiebeführungen 11 für die Gelenkachse 10 können dabei aus Schlaufen bestehen, wie das besonders deutlich der Fig. 5 entnommen werden kann. Die Länge der Schiebeführungen 11 wird dabei so bemessen, daß sie wenigstens geringfügig größer sind, als die Eingriffstiefe der Rastklauen 9 hinter den Widerlagern 16.

Mit seitlichem Abstand von den Gelenken sowie an Stellen, die ständig unterhalb der Gelenke 3 liegen, ist mit jedem der beiden Behälterabschnitte bzw. jeder der beiden Halbschalen 2a und 2b mindestens eine Zugmittelschlaufe 12, bspw. ein Stahlseil oder eine Kette, fest verbunden. Dabei ist diese Zugmittelschlaufe 12 auch um die Gelenkachse 10 am oberen Ende der Schottenwand 8 herumgeführt, wie das besonders deutlich die Fig. 3 und 4 erkennen lassen.

Die Länge der Zugmittelschlaufe 12 ist so bemessen, daß diese in der Schließlage des Klappbehälters 1, also bei mit ihren Öffnungsrändern dicht aneinanderliegenden Behälterabschnitten bzw. Halbschalen 2a und 2b völlig entspannt ist bzw. schlaff von ihren beiden Verankerungsstellen 13a und 13b herunterhängt, also keinerlei Wirkung auf die Gelenkachse 10 der Schottwand 8 ausüben kann. Erst beim Erreichen der aus den Fig. 1 und 3 ersichtlichen Spreizstellung des Klappbehälters 1 gelangt die Zugmittelschlaufe 12 auch an der Gelenkachse 10 der Schottwand 8 zur Anlage, ohne daß jedoch eine Zugkraft an der Gelenkachse 10 zur Wirkung kommt. Erst wenn anschließend eine weitere Spreizung der Behälterabschnitte bzw. Halbschalen 2a und 2b des Klappbehälters 1 aus der Stellung nach den Fig. 1 und 3 in die Stellung nach den Fig. 2 und 4 erfolgt, wird die Zugmittelschlaufe 12 zwischen ihren beiden Verankerungsstellen 13a und 13b und der Gelenkachse 10 so unter Spannung gesetzt, daß eine Zugkraft auf die Gelenkachse 10 einwirkt. Hierdurch wird dann die Gelenkachse 10 längs der Schiebeführung 11 hochgezogen, so daß auch die Schottwand 8 diese Bewegung mitmacht. Dabei gelangen dann die Rastklauen 9 der Schottwand 8 mit den Widerlagern 16 am Behälterabschnitt bzw. an der Halbschale 2b außer Eingriff. Daraufhin kann die Schottwand 8 unter der Wirkung ihres Eigengewichtes in die aus den Fig. 2 und 3 ersichtliche Hängelage ausschwenken und dadurch die Öffnungsseite des Behälterabschnitts bzw. der Halbschale 2b freigeben.

Während der Klappbehälter 1 in der aus den Fig. 1 und 3 ersichtlichen Spreizlage seiner Behälterabschnitte bzw. Halbschalen 2a und 2b lediglich das Entleeren des linken Behälterabschnitts bzw. der linken Halbschale 2a ermöglicht, kann durch anschließende Einstellung der den Fig. 2 und 4 entnehmbaren Spreizlage auch der rechte Behälterabschnitt bzw. die rechte Halbschale 2b desselben zu einer selbsttätigen Entleerung freigegeben werden.

Da die unterschiedlichsten Spreizstellungen für die Behälterabschnitte bzw. Halbschalen 2a und 2b des Klappbehälters 1 jeweils von der Schiebestellung der kraftantreibbaren Haken 5a und 5b an der Hängetraverse 6 abhängig sind, besteht die Möglichkeit, in der Fahrerkabine, bspw. eines Entsorgungsfahrzeuges, ein Anzeigeinstrument vorzusehen, welches zumindest das Erreichen der Spreizlage nach den Fig. 1 und 3 signalisiert. Es läßt sich dann nämlich auf einfache Art und Weise sicherstellen, daß die beiden mit unterschiedlichem Altmaterial, Müll oder dergleichen beladenen Behälterabschnitte bzw. Halbschalen 2a und 2b des Klappbehälters 1 auch folgerichtig, nämlich zeitverschoben nacheinander entladen werden.

Selbstverständlich wäre es auch denkbar, dem Klappbehälter 1, bspw. an der Hängetraverse 6 des Kranauslegers 7, einen besonderen Kraftantrieb, z. B. einen Druckmittelantrieb zuzuordnen, der sich mit der Gelenkachse 10 der Schottwand 8 kuppeln läßt, damit diese zum Zwecke des Entladens des Behälterabschnitts bzw. der Halbschale 2b entriegelt werden kann.

Damit die als Hub-Schwenkwand vorgesehene Schottwand 8 beim Schließen des Klappbehälters 1 selbsttätig wieder in ihre ordnungsgemäße Schließ- und Verriegelungslage relativ zum Behälterabschnitt bzw. zur Halbschale 2b gebracht werden kann, ist vorgesehen, daß die Rastklauen 9 der Schottwand 8 den Widerlagern 16 zugewendete Anlaufschrägen 14 erhalten. Diese treffen beim Schließvorgang der Behälterabschnitte bzw. Halbschalen 2a und 2b auf eine den Widerlagern 16 am Behälterabschnitt bzw. an der Halbschale 2b vorgelagerte Querkante 15. Sie gleiten dabei an dieser Querkante hoch und heben damit zwangsläufig die Schottwand 8 so weit an, daß deren Gelenkachse 10 in den Schiebeführungen hochsteigt, und zwar so weit, bis die Rastklauen 9 unter dem Eigengewicht der Schottwand 8 in die Widerlager 16 einrücken können, um die Verriegelung zu bewirken.

Es sei noch erwähnt, daß gegebenenfalls auch die Möglichkeit besteht, jedem Behälterabschnitt bzw. jeder Halbschale 2a und 2b des Klappbehälters 1 eine eigene als Hub-Schwenkwand ausgeführte Schottwand 8 zuzuordnen und dabei deren Anordnung so zu treffen, daß diese Schottwände 8 zeitlich nacheinander bei verschiedenen Spreizwinkeln der Behälterabschnitte bzw. Halbschalen 2a und 2b des Klappbehälters 1 selbsttätig bzw. zwangsläufig geöffnet werden. Es könnte dies bspw. dadurch bewirkt werden, daß die beiden Schottwände 8 mit verschiedenen Zugmittelschlaufen unterschiedlicher Länge zusammenarbeiten, so daß diese auch bei unterschiedlichen Spreizwinkeln ansprechen und die Entriegelung der Schottwände 8 zeitlich nacheinander bewirken.

In den Fig. 1 und 2 der Zeichnung ist noch angedeutet, daß die kraftangetriebenen Haken 5a und 5b der Hängetraverse 6 durch einen Kraftantrieb, bspw. einen doppelt wirkenden Hydraulikzylinder längs dem Horizontalträger der Hängetraverse 6 verschoben werden können. Zu diesem Zweck kann der Hydraulikzylinder zwischen einer Grundstellung, welche der ordnungsgemäßen Schließstellung des Klappbehälters 1 zugeordnet ist, sowie zwei verschiedenen Betätigungsstellungen, die wiederum unterschiedlichen Spreiz- bzw. Öffnungsstellungen des Klappbehälters 1 zugeordnet sind, verlagert werden. Die erste Betätigungsstellung des Hydraulikzylinders ist dabei in Fig. 1 der Zeichnung zu sehen, während die zweite Betätigungsstellung desselben aus Fig. 2 der Zeichnung hervorgeht.

Vorzugsweise greift der Hydraulikzylinder mit seiner Kolbenstange am Haken 5a und mit seinem Zylindergehäuse am Haken 5b an, um das Öffnen und Schließen des Klappbehälters 1 zu bewirken.

Wenn der Klappbehälter 1 aus seiner der Fig. 1 entsprechenden Spreiz- bzw. Öffnungsstellung in die der Fig. 2 entsprechende - größere - Spreiz- bzw. Öffnungsstellung bewegt wird, gelangt auch die Schottwand 8 mit den Widerlagern 16 am Behälterabschnitt bzw. an der Halbschale 2b außer Eingriff. Sie bewegt sich unter der Wirkung ihres Eigengewichtes in die aus den Fig. 2 und 3 ersichtliche Hängelage und ermöglicht dadurch das selbsttätige Entleeren des zweiten Behälterabschnitts bzw. der Halbschale 2b.

## Patentansprüche

1. Klappbehälter (1) zum Sammeln bzw. zur Aufnahme und Entsorgung von Altmaterial, Müll oder dergleichen, bestehend aus längs einer gemeinsamen Verschlußebene unterteilten Behälterabschnitten, z. B. Halbschalen (2a, 2b), die an ihrer Oberseite über parallel zur Verschlußebene gerichtete Gelenke (3) auseinanderklappbar miteinander verbunden sind, wobei jeder Behälterabschnitt bzw. jede Halbschale (2a, 2b) versetzt zur Achse der Gelenke (3) an der Oberseite Einhakelemente (4a, 4b) aufweist, mit denen kraftantreibbare Haken (5a, 5b) einer an einem Kranausleger (7) oder dergleichen angeordneten Hängetraverse (6) zum Anheben sowie zum Steuern des Öffnungs- und Schließvorgangs kuppelbar sind,
**gekennzeichnet durch,**
eine zwischen den Öffnungsseiten der einander benachbarten Behälterabschnitte bzw. Halbschalen (2a, 2b) angeordnete Schottwand (8), die in ihrer Schließlage an bzw. vor der Öffnungsseite eines Behälterabschnitts bzw. einer Halbschale (2b) verriegelbar (9, 16) sowie in mindestens einer Spreizstellung dieser Behälterabschnitte bzw. Halbschalen (2a, 2b) durch ein Stellglied (12) aus der Verriegelungsstellung (Fig. 1 und 3) in eine Entriegelungsstellung (Fig. 2 und 4) überführbar ist.

2. Klappbehälter nach Anspruch 1,
**dadurch gekennzeichnet,**
daß die Schottwand (8) wenigstens an oder nahe ihrem unteren Ende in ihrer Schließlage an der Halbschale (2b) verriegelbar ist, während an ihrem oberen Ende das Stellglied angreift.

3. Klappbehälter nach einem der Ansprüche 1 und 2,
**dadurch gekennzeichnet,**
daß die Schottwand (8) als Hub-Schwenkwand ausgebildet ist, die an ihrem unteren Ende Rastklauen (9) aufweist, welche hinter ein Widerlager (16) am unteren Ende der Öffnung der Halbschale (2b) einrückbar ist (Fig. 3).

4. Klappbehälter nach einem der Ansprüche 1 bis 3,
**dadurch gekennzeichnet,**
daß das obere Ende der Schottwand (8) bzw. Hub-Schwenkwand eine Gelenkachse (10) trägt, die in einer Schiebeführung (11) an einer (2b) der Halbschalen (2a, 2b) läuft und an der das Stellglied angreift.

5. Klappbehälter nach einem der Ansprüche 1 bis 4,
**dadurch gekennzeichnet,**
daß das Stellglied aus einer Zugmittelschlaufe besteht, deren beiden Enden im Abstand von Verbindungsgelenk (3) an den beiden Behälterabschnitten bzw. Halbschalen (2a und 2b) des Klappbehälters (1) verankert sind, derart, daß die Zugmittelschlaufe (12) in der Schließlage des Klappbehälters (1) entspannt, aber von einer vorgegebenen Öffnungslage (Fig. 1 und 3) der Behälterabschnitte bzw. Halbschalen (2a und 2b) an zwischen ihren Verankerungsstellen (13a und 13b) und der Gelenkachse (10) der Schottwand (8) bzw. Hub-Schwenkwand spannbar ist.

6. Klappbehälter nach einem der Ansprüche 1 bis 5,
**dadurch gekennzeichnet,**
daß das Stellglied aus einem zusätzlichen Kraftantrieb, z.B. einem Druckmittelantrieb, besteht, der an der Hängetraverse (6) des Kranauslegers (7) oder dergleichen angeordnet und mit der Gelenkachse (10) der Schottwand (8) kuppelbar ist.

7. Klappbehälter nach einem der Ansprüche 1 bis 6,
**dadurch gekennzeichnet,**
daß die Rastklauen (9) der Schottwand (8) den Widerlagern (16) zugewendete Anlaufschrägen (14) aufweisen, über die beim Schließvorgang der Behälterabschnitte bzw. Halbschalen (2a und 2b) die Schottwand (8) zwangsläufig anhebbar sowie mit den Rastklauen (9) hinter die Widerlager (16) einrückbar ist.

## Claims

1. A hinged container (1) for collecting or receiving and disposing of scrap material, refuse or the like, consisting of container sections, e.g., half-shells (2a, 2b), which are divided along a common plane of closure and via binges (3) directed in parallel with the plane of closure are connected together at the top so as to be able to fold apart, each container section or half-shell (2a, 2b) exhibiting at the top hook-on members (4a, 4b) which are offset from the axis of the hinges (3) and with which power-driven books (5a, 5b) on a hanger crossbar (6) arranged on a crane jib (7) or the like may be coupled for lifting as well as for controlling the opening and closing processes,
**characterized by**
a partition (8) which is arranged between the sides having the openings in the adjacent container sections or half-shells (2a, 2b) and may in the closed position of the latter be locked (9, 16) onto or in front of the open side of one container section or half-shell (2b) and may in at least one spread position of these container sections or half-shells (2a, 2b) be transferred by a positioning member (12) from the locking position (Figures 1 and 3) into an unlocking position (Figures 2 and 4).

2. A hinged container as in Claim 1,
**characterized in that**
in its closed position the partition (8) may be locked at or near its bottom end onto the half-shell (2b), whilst the positioning member engages with its top end.

3. A hinged container as in one of the Claims 1 and 2,
**characterized in that**
the partition (8) is made as a lift-and-swing wall which exhibits at its bottom end catch-claws (9) which may be engaged behind an abutment (16) at the bottom end of the opening in the half-shell (2b).

4. A hinged container as in one of the Claims 1 to 3,
**characterized in that**
the top end of the partition (8) or lift-and-swing wall carries a hingepin (10) which runs in a slide guide (11) on one (2b) of the halfshells (2a, 2b) and engages with the positioning member.

5. A hinged container as in one of the Claims 1 to 4,
**characterized in that**
the positioning member consists of puller means in a loop of which the two ends are anchored to the two container sections or half-shells (2a and 2b) of the hinged container (1) at distances from the connecting binge (3) such that in the closed position of the hinged container (1) the loop (12) of the puller means is unstretched, but from a predetermined position of opening (Figures 1 and 3) of the container sections or half-shells (2a and 2b) onwards it may be stretched between its points of anchorage (13a and 13b) and the hingepin (10) on the partition (8) or lift-and-swing wall.

6. A hinged container as in one of the Claims 1 to 5,
**characterized in that**
the positioning member consists of an additional power drive, e.g., a drive by pressure medium which is arranged on the hanger crossbar (6) on the crane jib (7) or the like and may be coupled to the hingepin (10) of the partition (8).

7. A hinged container as in one of the Claims 1 to 6,
**characterized in that**
the catch-claws (9) on the partition (8) exhibit next the abutments (16) rising bevels (14) by which during the procedure of closing the container sections or half-shells (2a and 2b) the partition (8) may be positively lifted and also engaged by the catch-claws (9) behind the abutments (16).

## Revendications

1. Benne (1) pour la collecte ou l'enlèvement et l'évacuation de vieux matériaux, d'ordures et de matières analogues, constituée par des éléments de récipient, par exemple par des demi-bennes (2a, 2b) qui se séparent le long d'un plan de fermeture commun et qui, à leur partie supérieure, sont reliés l'un à l'autre, de manière à pouvoir pivoter pour s'écarter l'un de l'autre par des articulations (3) orientées parallèlement au plan de fermeture, chaque élément de récipient ou chaque demi-benne (2a, 2b) comportant, décalés par rapport à l'axe de l'articulation (3), des éléments d'accrochage (4a, 4b) avec lesquels des crochets (5a, 5b) qui sont montés sur une traverse suspendue (6) d'une flèche de grue (7) ou d'un dispositif analogue et qui peuvent être commandés par un moteur peuvent être accouplés pour le levage ou pour la commande de l'opération d'ouverture et de fermeture, caractérisée par une cloison de séparation (8), placée entre les côtés d'ouverture des éléments de récipient ou demi-bennes (2a, 2b) voisins, qui, dans sa position de fermture, peut être verrouillée au niveau ou on avant du côté d'ouverture d'un élément de récipient ou demi-benne (2b) et qui, au moins dans une position d'écartement de ces éléments de récipient ou demi-bonnes (2a, 2b), peut être amenée par un organe de commande (12), de la position de verrouillage (Figures 1 et 3) à une position de déverrouillage (Figures (2 et 4).

2. Benne selon le revendication 1, caractérisée en ce que la cloison de séparation (8) peut être, au moins au niveau ou à proximité de son extrémité inférieure, verrouillée, dans sa position de fermeture, à la demi-benne (2b) tandis que l'organe de commande agit à son extrémité supérieure.

3. Benne selon l'une des revendications 1 ou 2, caractérisée en ce que la cloison de séparation (8) est une cloison pivotante de levage qui, à son extrémité inférieure, comporte des griffes d'arrêts qui peuvent s'engager derrière une butée (16) à l'extrémité inférieure de l'ouverture de la demi-benne (2b) (Figure 3).

4. Bonne selon une des revendications 1 à 3, caractérisée en ce que l'extrémité supérieure de la cloison de séparation (8) ou cloison pivotante de levage porte un axe d'articulation (10) qui se déplace dans une glissière (11) montée sur l'une (2b) des demi-bennes (2a, 2b) et sur, lequel agit l'organe de commande.

5. Benne selon une des revendications 1 à 4, caractérisée en ce que l'organe de commande est constitué par une boucle de système de traction dont les deux extrémités sont accrochées, à une certaine distance de l'articulation de liaison (3), aux deux éléments de récipient ou demi-bennes (2a et 2b) de la benne (1) de telle manière que cette boucle (12) de système de traction est détendue dans la position de fermeture de la benne (1), mais peut, pour une position d'ouverture déterminée (Figures 1 et 3) des éléments de récipient ou demi-bennes (2a, 2b) être tendue entre ses position d'accrochage (13a et 13b) et l'axe d'articulation (10) de la cloision de séparation (8) ou cloison pivotante de levage.

6. Benne selon une des revendications 1 à 5, caractérisée en ce que l'organe de commande est constitué par un dispositif de commande supplémentaire, par exemple par un dispositif de commande à milieu de pression, qui est monté sur la traverse suspendue (6) de la flèche de grue (7) ou d'un dispositif analogue et peut être accouplé à l'axe d'articulation (10) de la cloison de séparation (8).

7. Benne selon une des revendications 1 à 6, caractérisée en ce que les griffes d'arrêt (9) de la cloison de séparation (8) comportent des parties d'accostage obliques (14), tournées vers les butées (16), qui, au cours de la fermeture des éléments de récipient ou demi-bennes (2a et 2b), assurent le soulèvement de la cloison de séparation (8) et l'engagement des griffes d'arrêt (9) derrière les butées (16).
